# EUROPÄISCHE PATENTSCHRIFT

(11) **EP 0 131 647 B1**
(45) Veröffentlichungstag und Bekanntmachung des Hinweises auf die Patenterteilung: **23.03.1988**
(21) Anmeldenummer: 83107435.6
(22) Anmeldetag: 28.07.1983
(51) Int. Cl.: B25F 1/00, B26B 13/22

(54) **Kombinationswerkzeug**
Combination tool
Outil combiné

(30) Priorität: 15.07.1983 DE 3325602
(43) Veröffentlichungstag der Anmeldung: 23.01.1985
(73) Patentinhaber: Kantwerk, Karl-Heinz, D-8127 Iffeldorf (DE)
(72) Erfinder: Kantwerk, Karl-Heinz, D-8127 Iffeldorf (DE)
(74) Vertreter: Matschkur, Götz, Lindner Patent- und Rechtsanwälte

(56) Entgegenhaltungen:
- DE-A- 2 407 121
- GB-A- 23 437
- US-A- 2 070 217
- US-A- 2 195 353

## Beschreibung

Die Erfindung betrifft ein Kombinationswerkzeug in Form einer Schere mit zwei gelenkig miteinander verbundenen Doppelhebeln, die an ihrem einen Hebelarm die zusammenwirkenden Schneiden und am anderen Hebelarm die Griffe aufweisen, wobei die die Griffe aufweisenden Hebelarme gemeinsam hammerkopfartig ausgebildet sind une beide Hebelarme zusammen einen in Schließstellung geschlossenen Stabquerschnitt aufweisen.

Es ist vielfach üblich, Werkzeuge so auszubilden, daß sie gleichzeitig mehreren Zwecken dienen können, so zum Beispiel eine Kombinationszange, die als Kneif- und Flachzange benützt werden kann. Man will es auf diese Weise dem Benutzer ermöglichen, daß er nicht eine Vielzahl von speziellen Werkzeugen vorrätig halten muß. Dies gilt sowohl für den Werkstatt- oder den Hausgebrauch, als auch für den Gebrauch von Werkzeugsätzen in den Fahrzeugen.

Die Umfallstatistiken zeigen jedes Jahr eine erschreckend hohe Zahl an Verkehrsopfern, und Experten weisen bei ihren Unfallanalysen wiederholt darauf hin, daß durch eine schnelle Hilfe manches Menschenleben hätte gerettet werden können. Solche Hilfsmaßnahmen können aber nur dann zum Tragen kommen, wenn sich die verletzten Personen außerhalb ihres Fahrzeugs befinden. Sind aber die Insassen nach einem Unfall in ihrem Auto eingeklemmt, müssen sie zuerst daraus befreit werden. Doch dafür mangelt es in aller Regel an einem geeigneten Werkzeug am Umfallort, das ein schnelles und wirksames Handeln ermöglicht.

Zwar ist aus der britischen Patentschrift 23,437 bereits ein Kombinationswerkzeug der eingangs genannten Art bekanntgeworden, bei welchem der Scherengriff hammerkopfartig ausgebildet ist, während die die Schneiden tragenden Hebelarme den Handgriff bilden. Dabei ist als Griffabschnitt allerdings nur ein Abschnitt verwendbar, bei welchem die die Schneiden und Gegenschneiden tragenden Hebelarme verdict und mit Ausnehmungen versehen sind, in welche Holzstreifen od.dgl. eingelegt sind.

Neben dem Nachteil der komplizierten Fertigung dieses Kombinationswerkzeugs-das im übrigen für die vorstehend genannten Rettungseinsätze nicht geeignet ist, da es. sich um eine Polsterer-Schere handelt, die allenfalls das Einklopfen von eine Tuchbespannung halternden Nägeln ermöglichen kann-besteht die Hauptschwierigkeit darin, daß durch die Art der Ergänzung der die Schneiden tragenden Hebelarme zu einem geschlossenen Stabquerschnitt keine genügend scharfe Schere zur Verfügung steht. Zur Erzielung des geschlossenen Stabquerschnitts müssen nämlich beide Hebelarme nach Art einer üblichen Gegenschneide einer Schere ausgebildet sein, der keine aus zwei spitzwinklig zueinander geneigten Flächen begrenzte Schneide gegenüberliegt. Mit einer derartigen Schere, wie sie in der britischen Patentschrift 23,437 gezeigt ist, lassen sich zwar möglicherweise Papier und einfache Stoffbahnen schneiden, nicht aber eine zweckmäßige rasche Durchtrennung eines Sicherheitsgurts oder gar das Zerschneiden eines Metallblechs vornehmen.

Der Erfindung liegt daher die Aufgabe zugrunde, ein Kombinationswerkzeug der eingangs genannten Art zo auszugestalten, daß es als vielseitig verwendbares Werkzeug insbesondere auch im Rahmen der Unfallhilfe bei Kraftfahrzeugunfällen einsetzbar ist.

Zur Lösung dieser Aufgabe ist erfindungsgemäß vorgesehen, daß der die Gegenschneide tragende Hebelarm eine längsverlaufende Ausnehmung zur Aufnahme des die Schneide tragenden Hebelarms aufweist, indem der die Gegenschneide tragende Hebelarm querschnittlich etwa U-förmig ausgebildet und der eine U-Schenkel kürzer ist als der andere und in die Ausnehmung zwischen den beiden U-Schenkeln die Schneide des anderen Hebelarms eingreift und die Stirnfläche des kürzeren U-Schenkels einem neben der Schneide verlaufenden Steg des anderen Hebelarms als Anschlagfläche dient und daß der aus den Griffen bestehende Hammerkopf auf der Seite des einen Hebelarmes ein spitzes und auf der Seite des anderen Hebelarmes ein abgerundetes Außenprofil aufweist.

Dadurch erreicht man, daß ein und dasselbe Werkzeug sowohl als Schere als auch als Hammer verwendet werden kann. Bei der Verwednung des Schlagwerkzeugs dienen die die Schneide bzw. die Gegenschneide tragenden Hebelarme in der Schließstellung des Kombinationswerkzeugs gemeinsam als Hammerstiel, der so eine sichere und handliche Handhabe darstellt. Mit Hilfe eines solchen Kombinationswerkzeugs können z.B. bei einem Unfall die Heck-, Front- und/oder Seitenscheiben eines Kraftfahrzeuges ohne große Mühe auch von darin ungeübten Personen eingeschlagen werden. Damit ist eine wichtige Voraussetzung dafür gegeben, daß einerseits die Personen, die zuerst am Unfallort ankommen, in das Innere des Wagens gelangen, andererseits aber sich die Personen aus einem Unfallfahrzeug eventuell auch selbst befreien können. Andererseits kann das erfindungsgemäße Kombinationswerkzeug ebenso wirksam auch als Schere benutzt werden, beispielsweise zum schnellen Durchtrennen des Sicherheitsgurts, von welchem ein Unfallopfer noch umfangen sein kann, insbesondere, wenn das Schloß des Gurtes für den Helfer nicht erreichbar oder verklemmt ist.

Die besondere Ausgestaltung des Hammerkopfes sorgt für eine hohe Flexibilität und optimale Verwendbarkeit des erfindungsgemäßen Kombinationswerkzeuges. So ist es durchaus möglich, leicht eine Scheibe eines Fahrzeuges einzuschlagen, wenn zuerst mit dem spitzen Außenprofil des Hammerkopfes ein Loch in die Scheibe geschlagen wird, das dann mit dem abgerundeten Außenprofil des Hammerkopfes weiter ausgebrochen wird.

Durch die erfindungsgemäße Ausbildung der die Schneiden tragenden Hebelarme ergibt sich ein massives Profil des Hammerstiels, das eine effektive Kraftübertragung beim Gebrauch des Kombinationswerkzeugs als Hammer garantiert. Durch die Anschlagflächen der Schneiden stützen diese sich fest gegeneinander ab. Diese Maßnahme ist vor allem im Hinblick auf die geforderte Handlichkeit und eine optimale Kraftübertragung des erfindungsgemäßen Werkzeuges von großer Bedeutung. Darüber hinaus hat man gleichwohl eine optimale Schere mit einer echten scharfkantigen Schneide zur Verfügung.

In Ausbildung dieses Aufbaus sieht die Erfindung weiter vor, daß die die Schneiden tragenden Hebelarme in Schließstellung einen kreisförmigen bis ovalen Stabquerschnitt aufweisen und der die Schneide tragende Hebelarm etwa ein Viertel dieses Querschnitts einnimmt, auf weiches eine querschnittlich dreieckförmige Schneide aufgesetzt ist. Diese Hebelarme können natürlich auch eine vieleckige Querschnittsfläche aufweisen. Es muß nur auch hier sichergestellt werden, daß das erfindungsgemäße Kombinationswerkzeug eine wirksame Handhabe beim Gebrauch, sei es als Hammer, sei es als Schere, ermöglicht.

In weiterer Ausgestaltung der Erfindung kann vorgesehen sein, daß die den Hammerkopf bildenden Hebelarme senkrecht zur Gelenkachse der Doppelhebel seitlich abgeflacht sind. Ein auf diese Weise im Vergleich zu konventionellen Hämmern abgeflachter Hammerkopf läßt sich leichter als Handhabe benutzen, wenn das Kombinationswerkzeug als Hebel benützt wird, um z.B. verklemmte Türen aufzustemmen. Dabei läßt sich in Abhängigkeit von den situationsbedingten Erfodernissen der Hammerstiel als Hebel benutzen, um den Türspalt zunächst ein kleines Stück zu erweitern und die Tür dann schließlich ganz zu öffnen.

Es hat sich als besonders vorteilhaft erwiesen, daß die die Griffe bildenden Hebelarme masseerhöhende Materialverdickungen aufweisen. Durch diese Erhöhung des Eigengewichtes des Hammerkopfes wird die Wirksamkeit des Kombinationswerkzeuges als Hammer wesentlich verbessert. Es kann mit einem geringen Maß an Kraftaufwand eine relativ gute Wirkung erzielt werden, was vor allem deshalb von großer Bedeutung ist, weil des Personen, die unter solchen Umständen das Kombinationswerkzeug handhaben, gegebenenfalls selbst unter Schock stehen oder gar selbst verletzt sein können.

Erfindungsgemäß ist weiter vorgesehen, daß der eine der die Griffe bildenden Hebelarme eine etwa kreisförmige Öffnung zum Durchgriff des Daumens und der andere eine Langlochöffnung zum Durchgriff der anderen Finger der Hand aufweist. Bei dieser Ausgestaltung der erfindungsgemäßen Kombinationswerkzeugs muß ein Kompromiß zwischen zwei gleichberechtigten Anforderungen an das Werkzeug gefunden werden. Auf der einen Seite soll es als Schere handlich sein und durch die entsprechende Ausgestaltung der Öffnung eine optimale Kraftübertragung von der Hand des Benützers auf die Schneiden der Schere gewährleisten. Dies ist vor allem deshalb wichtig, weil die Sicherheitsgurte, mit denen die Unfallopfer ggfs. noch angeschnallt sein können und die aus sehr festem Material bestehen, im Unglücksfalle schnell durchtrennt werden müssen. Auf der anderen Seite dürfen die Öffnungen für die Finger nicht zu groß sein, damit die Masse des Hammerkopfes nicht über Gebühr vermindert wird und das Werkzeug in seiner Wirkung bei Verwendung als Hammer beeinträchtigt wird.

Weitere Merkmale, Einzelheiten und Vorteile der Erfindung ergeben sich aus der folgenden Beschreibung einer Ausführungform der Erfindung, sowie anhand der Zeichnung, Hierbei zeigen:
Fig. 1 das Kombinationswerkzeug in Ansicht,
Fig. 2 das Werkzeug in auseinandergezogener Darstellung seiner Teile,
Fig. 3 eine Seitenansicht des Werkzeugs in Pfeilrichtung 111 in Fig. 1,
Fig. 4 eine Seitenansicht des Werkzeugs in Pfeilrichtung IV in Fig. 1,
Fig. 5 eine Draufsicht in Pfeilrichtung V in Fig. 1,
Fig. 6 eine Draufsicht in Pfeilrichtung VI in Fig. 1 und
Fig. 7 ein abgebrochene perspektivische Darstellung der die Schneiden tragenden Hebelarme.

Das Kombinationswerkzeug 1 besteht aus zwei Doppelhebeln 2 und 3, die vorzugsweise mit einer Schraub- oder Nietverbindung 4 gelenkig miteinander verbunden sind.

Der Doppelhebel 2 weist, wie insbesondere Fig. 2 verdeutlicht, in der vom Standpunkt des Betrachters aus gesehenen oberen Hälfte zwei parallel geführte Außenkanten 5 und 6 auf, die über eine halbkreisförmige Rundung 7 miteinander verbunden sind. Die Außenkante 5 schwenkt unterhalb der Bohrung 8 der Gelenkverbindung 4 kreisbogenförmig nach außen bis zum Punkt 9 ab. Die Außenkante 6 verläuft über ein etwas längeres Stück als die Außenkante 5 gerade weiter und setzt sich nach Beschreibung eines engen Kreisbogens 12 unter 20 bis 30° in eine gerade verlaufende Kante 13 bis zum Punkt 10 fort. Die Punkte 9 und 10 sind durch einen flachen Bogen 11 verbunden.

Der Doppelhebel 3 weist ebenfalls zwei parallel geführte Außenkanten 14 und 15 auf, die an ihrem oberen Ende bei der dargestellten Ausführungsform der Erfindung mit einem Kreisbogen 16 der ungefähr 90° umfaßt, verbunden sind. Etwa in Höhe der Bohrung 8 der Schraubverbindung 4 schwenken beide Außenkanten 14 und 15 unter einem Winkel von ungefähr 45° nach außen ab. In ihrem weiteren Verlauf (Fig. 1) nimmt der Abstand der Außenkanten 14 und 15 zu, wobei die Außenkante 15 in einen Kreisbogen 17 übergeht. Die Außenkante 14 zeigt auf der dem Kreisbogen 12 der Außenkante 6 entsprechenden Höhe ebenfalls einen allerdings entgegengerichteten Kreisbogen 12', der in eine mit der Kante 13 des Doppelhebels 2 korrespondierende Kante 13' des Doppelhebels 3 übergeht.

Querschnittlich gesehen (Fig. 7) ist der Hebelarm 2a des Doppelhebels 2 im Bereich seiner parallelen Außenkanten 5 und 6 etwa U-förmig ausgebildet, wobei der eine U-Schenkel 18 kürzer ist als der Schenkel 19. Der Hebelarm 3a des Doppelhebels 3 entspricht querschnittlich gesehen (Fig. 5 und 7) ungefähr einem Viertel eines Ovals 21, mit einem dreieckförmigen Fortsatz 22. Die Innenkante des Hebelarms 3a stellt die Schneide 23 dar. Dazu korrespondiert als Gegenschneide 24 die Innenseite des längeren U-Schenkels 19 des Hebelarms 2a. In den von den U-Schenkeln 18 und 19 des Hebelarms 2a gebildeten Zwischenraum 20 ragt der dreieckförmige, die Schneide 23 bildenden Fortsatzes 22 des Hebelarms 3a. An der Außenseite der Schrägfläche 32 verläuft an dem Hebelarm 3a eine Anlagefläche 25. In Schließstellung der Schere kommt der Steg 25 des Hebelarms 3a auf der Stirnfläche 26 des kürzeren U-Schenkels 18 des Hebelarms 2a zur flächigen Auflage. In dieser Schließstellung weisen die die Schneiden 23 und 24 tragenden Hebelarme 2a und 3a einen im dargestellten Beispiel ovalen, geschlossenen Querschnitt auf.

Im zusammengebauten Zustand verschwenken die beiden Doppelhebel 2 und 3 um die gemeinsame Gelenkachse 4. Um die Schwenkbewegung zu ermöglichen, sind die aufeinandergleitenden Fläche 30 und 31 der Doppelhebel 2 bzw. 3 senkrecht zur Gelenkachse 4 der Doppelhebel abgeflacht (vergl. Fig. 3 und 4).

Die gemeinsam den Griff des Werkzeugs bildenden Hebelarme 2b und 3b sind hammerkopf- örmig ausgebildet (Fig. 1) und weisen entlang ihrer Außenkanten 5, 11 und 17, 15 eine wulstartige Verdickung 27 auf (Fig. 5 und 6). In der Fläche des Hebelarms 3b ist eine kreisförmige Öffnung 29 für den Durchgriff des Daumens, und in der Fläche des Hebelarms 2b ein Langloch 28 für den Durchgriff der anderen Finger der Hand vorgesehen.

Das Kombinationswerkzeug kann beispielsweise aus oberflächlich gehärtetem im Kern zähen Stahl bestehen und vorzugsweise zumindest teilweise mit einem Kunststoffmantel oder Lack überzogen sein. Wird es als Hammer verwendet, dienen die die Schneiden tragenden Hebelarme 2a und 3b in Schließstellung (s. Fig. 1) als Hammerstiel und die Hebelarme 2b und 3b gemeinsam als Hammerkopf, der auf der einen Seite ein spitzes und auf der gegenüberliegenden Seite ein abgerundetes Profil aufweist. Bei der Benutzung des Kombinationswerkzeuges als Schere dient der Hammerkopf als Scherengriff. Um sicherzustellen, daß das Kombinationswerkzeug bei Bedarf auch sicher griffbereit ist, ist es ratsam, es durch Klemmverschlüsse am vorderen Teil des Fahrgastraumes, am Armaturenbrett oder der Konsole abzubringen.

## Patentansprüche

1. Kombinationswerkzeug in Form einer Schere mit zwei gelenkig miteinander verbundenen Doppelhebeln, die an ihrem einen Hebelarm die zusammenwirkenden Schneiden und am anderen Hebelarm die Griffe aufweisen, wobei die die Griffe aufweisenden Hebelarme gemeinsam hammerkopfartig ausgebildet sind und beide Hebelarme zusammen einen in Schließstellung geschlossenen Stabquerschnitt aufweisen, dadurch gekennzeichnet, daß der die Gegenschneide tragende Hebelarm (2a) eine längsverlaufende Ausnehmung (20) zur Aufnahme des die Schneide tragenden Hebelarms (3a) aufweist, indem der die Gegenschneide tragende Hebelarm (2a) querschnittlich etwa U-förmig ausgebildet und der eine U-Schenkel (18) kürzer ist als der andere (19) und in die Ausnehmung (20) zwischen den beiden U-Schenkeln (18,19) die Schneide des anderen Hebelarms (3a) eingreift und die Stirnfläche (26) des kürzeren U-Schenkels (18) einem neben der Schneide verlaufenden Steg (25) des anderen Hebelarms (3a) als Anschlagfläche dient und daß der aus den Griffen (2b, 3b) bestehende Hammerkopf auf der Seite des einen Hebelarmes ein spitzes (9) und auf der Seite des anderen Hebelarmes ein abgerundetes Außenprofil (17) aufweist.

2. Kombinationswerkzeug nach Anspruch 1, dadurch gekennzeichnet, daß die den Hammerkopf bildenden Hebelarme (2b, 3b) senkrecht zur Gelenkachse der Doppelhebel seitlich abgeflacht sind.

3. Kombinationswerkzeug nach Anspruch 1 oder 2, dadurch gekennzeichnet, daß die die Griffe bildenden Hebelarme (2a, 3a) masseerhöhende Materialverdickungen aufweisen.

4. Kombinationswerkzeug nach einem der Ansprüche 1 bis 3, dadurch gekennzeichnet, daß der eine der die Griffe bildenden Hebelarme (2b, 3b) eine etwa kreisförmige Öffnung (29) zum Durchgriff des Daumens und der andere eine Langlochöffnung (28) zum Durchgriff der anderen Finger einer Hand aufweist.

5. Kombinationswerkzeug nach einem der Ansprüche 1 bis 4, dadurch gekennzeichnet, daß die die Schneiden tragenden Hebelarme (2a, 3a) in Schließstellung einen kreisförmigen bis ovalen Stabquerschnitt aufweisen und der die Schneide tragende Hebelarm (3a) etwa ein Viertel diese Querschnitts einnimmt, auf welches eine querschnittlich dreieckförmige Schneide aufgesetzt ist.

## Revendications

1. Outil combiné sous forme d'une cisaille comportant deux doubles leviers reliés ensemble de manière articulée, dont l'un des bras de levier porte les lames conjuguées et l'autre bras de levier forme les poignées, les bras de levier comportant les poignées ayant ensemble une configuration en forme de marteau et les deux bras de levier ayant une section fermée en forme de barre dans la position de fermeture, caractérisé en ce que le bras bras de levier (2a) portant la contre-lame comporte un évidement (20) s'étendant longitudinalement destiné à recevoir le bras de levier (3a) portant la lame, le bras de levier (2a) portant la contre-lame ayant approximativement une section en forme de U, l'une des branches en U (18) étant plus courte que l'autre branche (19), la lame de l'autre bras de levier (3a) s'engageant dans l'évidement (20) formé entre les deux branches en U (18, 19), et que la surface frontale (26) de la branche en U plus courte (18) sert de butée à une traverse (25) s'étendant le long de la lame de l'autre bras de levier (3a), et en ce que la tête de marteau formée par les poignées (2b, 3b) comporte sur le côté de l'un des bras de levier un profil extérieur pointu (9) et sur le côté de l'autre bras de levier un profil arrondi (17).

2. Outil combiné selon la revendication 1, caractérisé en ce que les bras de levier (2b, 3b) formant la tête de marteau sont aplatis latéralement dans le sens perpendiculaire à l'axe articulé du double levier.

3. Outil combiné selon les revendications 1 ou 2, caractérisé en ce que les bras de levier (2a, 3a) formant les poignées comportent des épaississements de matière augmentant la masse.

4. Outil combiné selon l'une des revendications 1 à 3, caractérisé en ce que l'un des bras de levier (2b, 3b) formant les poignées comporte une ouverture (29) de forme circulaire pour le passage du pouce et l'autre bras une ouverture oblongue (28) pour le passage des autres doigts d'une main.

5. Outil combiné selon l'une des revendications 1 à 4, caractérisé en ce que les bras de levier (2a, 3a) portant les lames présentent en position de fermeture une section de manche de forme allant du cercle à l'ovale et que le bras de levier (3a) portant la lame occupe environ un quart de cette section sur lequel est disposée une lame de section triangulaire.

## Claims

1. Combination tool in the form of scissors with two double levers pinned to one another, which have on their one lever arm the cooperating cutting edges and on the other lever arm the handles, the lever arms with the handles being shaped together like a hammer head and the two lever arms together having a completed rod cross-section in the closed position, characterised in that the lever arm (2a) carrying the countercut- ting edge has a recess (20) running longitudinally for accommodating the lever arm (3a) carrying the cutting edge, the lever arm (2a) carrying the counter-cutting edge being approximately U-shaped in crossection and one arm (18) of the U being shorter than the other (19), the cutting edge of the other lever arm (3a) engaging in the recess (20) between the two arms (18, 19) of the U, and the front face (26) of the shorter arm (18) of the U serving as a stop face for a cross-piece (25) running alongside the cutting edge of the other lever arm (3a), and in that the hammer head composed of the handles (2b, 3b) has a pointed outer profile (9) on the side of the one lever arm and a rounded-off outer profile (17) on the side of the other lever arm.

2. Combination tool according to claim 1, characterised in that the lever arms (2b, 3b) forming the hammer head are flattened down on the sides perpendicularly to the articulated axis of the double levers.

3. Combination tool according to claim 1 or 2, characterised in that the lever arms (2a, 3a) forming the handles have weight-increasing enlargements in the material.

4. Combination tool according to one of claims 1 to 3, characterised in that one of the lever arms (2b, 3b) forming the handles has an approximately circular opening (29) for gripping with the thumb and the other has an elongated hole opening (28) for gripping with the other fingers of the same hand.

5. Combination tool according to one of claims 1 to 4, characterised in that the lever arms (2a, 3a) carrying the cutting edges have a circular to oval rod cross-section in the closed position and the lever arm (3a) carrying the cutting edge occupies about one quarter of this cross-section, on which is mounted a cutting edge triangular in cross-section.
